# EUROPÄISCHE PATENTSCHRIFT

(11) **EP 2 225 037 B1**
(45) Veröffentlichungstag und Bekanntmachung des Hinweises auf die Patenterteilung: **05.06.2024**
(21) Anmeldenummer: 08857884.4
(22) Anmeldetag: 05.12.2008
(51) Int. Cl.: B01L 3/00

(54) **MIKROFLUIDISCHE SPEICHERVORRICHTUNG**
MICROFLUID STORAGE DEVICE
DISPOSITIF DE STOCKAGE MICROFLUIDIQUE

(30) Priorität: 06.12.2007 DE 102007059533
(43) Veröffentlichungstag der Anmeldung: 08.09.2010
(73) Patentinhaber: thinXXS Microtechnology GmbH, 66482 Zweibrücken (DE)
(72) Erfinder: WEBER, Lutz, 66981 Münchweiler (DE)
(74) Vertreter: Bernhardt, Reinhold
(86) Internationale Anmeldenummer: PCT/DE2008/002061
(87) Internationale Veröffentlichungsnummer: WO 2009/071078

(56) Entgegenhaltungen:
- EP-A- 0 583 833
- WO-A-02/068823
- WO-A-2007/002480
- DE-A1- 10 336 850
- US-A- 4 952 068
- US-A1- 2006 057 030
- US-A1- 2006 131 189

## Beschreibung

Die Erfindung betrifft eine mikrofluidische Speichervorrichtung mit wenigstens einer durch Ausbuchtung einer Folie oder Membran gebildeten, hermetisch geschlossenen Vorratskammer für ein Fluid, einer durch einen Schweiß- oder Klebebereich gebildeten Sollbruchstelle zur Bildung einer Öffnung der Vorratskammer und mit einer von der Vorratskammer zu einer Öffnung der Speichervorrichtung führenden Transportstrecke zum Transport von Fluid aus der Speichervorrichtung bei Zusammendrücken der Vorratskammer, wobei das Innenvolumen der Transportstrecke bei hermetisch geschlossener Vorratskammer bei null liegt, die Transportstrecke durch eine beim Zusammendrücken der Vorratskammer aus der Vorratskammer austretenden Fluidstrom zu einem Transportkanal aufschließbar ist und wobei die Transportstrecke bei hermetisch geschlossener Vorratskammer aneinander anliegende, jeweils durch eine Folie oder eine Folie und eine steife Platte gebildete Kanalwände aufweist und wenigstens eine Kanalwand unter Aufschließung des Transportkanals durch den Fluidstrom verformbar ist.

Eine Speichervorrichtung dient neben der Speicherung dem Transport und/oder der zielgerichteten Freigabe von Fluiden. In Verbindung mit einer Verarbeitungseinrichtung kann sie z.B. für die Analyse von Fluiden (Gasen und Flüssigkeiten) in der medizinischen Diagnostik und Analytik sowie der Umweltanalytik verwendet werden.

Eine Speichervorrichtung mit Merkmalen des Oberbegriffs von Anspruch 1 ist aus der WO/002007002480A2 bekannt. Durch Ausübung von Druck auf eine flexible Wand der Vorratskammer bricht unter dem Druck des Fluids die Sollbruchstelle auf und das Fluid kann durch einen die Transportstrecke bildenden Kanal zu der genannten Öffnung fließen. Beim plötzlichen Aufbrechen der Sollbruchstelle kommt es zu einer starken Druckschwankung und dadurch zum stoßweisen Austreten der Fluids. Eine gesteuerte Dosierung ist unmöglich. Ferner besteht die Gefahr, dass sich beim stoßweisen Austreten des Fluids in die Transportstrecke Luftblasen bilden, weil die im Transportkanal vorhandene Luft nicht vollständig verdrängt werden kann. Die unkontrollierte Mitführung der Luftblasen beeinträchtigt erheblich die Funktion des Fluids bei der Weiterverarbeitung in der fluidischen Verarbeitungseinrichtung. Weitere solche mikrofluidische Flusszellen gehen aus der DE 103 36 850 A1, der US 2006/0057030 A1 und der EP 0 583 833 A hervor.

Die US 4,952,068 A beschreibt einen Speicherbehälter mit zwei, jeweils eine Flüssigkeitskomponente enthaltenden Vorratskammern. Sollbruchstellen trennen die Vorratskammer von einer Mischkammer, die einen Austragsbereich umfasst. Durch Ausquetschen der Vorratskammern gelangen die Flüssigkeitskomponenten in die Mischkammer mit dem Austragsbereich. Die Mischung der Komponenten lässt sich durch Ausquetschen der Mischkammer durch aus einer am Austragsbereich zu bildenden Öffnung hindurch austragen.

Eine mikrofluidische Flusszelle mit sämtlichen eingangs erwähnten Mekrmalen geht aus der US 2006/01311890 A1 hervor. Diese bekannte Speichervorrichtung umfasst eine Vorratskammer, an die sich eine Transportstrecke anschließt. Die Transportstrecke umfasst aneinander anliegende, durch Schweißen oder Kleben miteinander verbundene Kanalwände. Die Transportstrecke bildet auch eine Sollbruchstelle. Beim Zusammendrücken der Vorratskammer werden die Kanalwände unter Bildung eines Transportkanals fortlaufend bis zum Ende der Transportstrecke auseinandergerissen.

Der Erfindung liegt die Aufgabe zugrunde, eine neue mikrofluidische Speichereinrichtung der eingangs erwähnten Art zu schaffen, die eine genauere Dosierung daraus entnehmbarer Fluidmengen ermöglicht und insbesondere die Bildung von Luftblasen vermeidet. Ferner sollen weitere Nutzungsmöglichkeiten der Transportstrecke erschlossen werden.

Die diese Aufgabe lösende Speichervorrichtung nach der Erfindung ist dadurch gekennzeichnet, dass der die Sollbruchstelle bildende Schweiß- oder Klebebereich den Innenraum der Vorratskammer von der Transportstrecke trennt und dass die Folien bzw. die Folie und die steife Platte vor dem Aufschließen zu dem Transportkanal im Bereich der Transportstrecke ohne Verbindung aneinander anliegen.

Bei geschlossener Vorratskammer weist die Transportstrecke selbst praktisch kein Volumen auf. Die Aufweitung zu einem Kanal erfolgt, durch das unter Druck stehende Fluid selbst erst mit der Entnahme des Fluids aus dem Vorratsbehälter. So lässt sich das Fluid, z.B. eine in einer Flusszelle zu verarbeitende Reagenzflüssigkeit, dosiert und blasenfrei aus der Speichereinrichtung entnehmen und die Transportstrecke darüber hinaus z.B. als Ventil nutzen.

Die Sollbruchstelle ist unmittelbar an der Vorratskammer angeordnet und die Transportstrecke führt von der Sollbruchstelle zu der Öffnung z.B. an einer Schnittstelle.

Die Transportstrecke weist an einander anliegenden Kanalwänden wenigstens eine Wand durch das Fluid unter Bildung des Transportkanals verformbar ist.

Die Wand ist durch das Fluid zur Bildung des Transportkanals dehnbar.

Die Kanalwände sind jeweils durch eine flexible Folie bzw. Membran oder durch eine flexible Folie und eine steife Platte gebildet.

Die genannten Folien oder die Folie und die Platte sind erfindungsgemäß im Bereich der Transportstrecke nicht miteinander verbunden.

Die Speichervorrichtung nach der Erfindung kann in die genannte mikrofluidische Verarbeitungseinrichtung integriert sein.

Die Transportstrecke kann mehrere Abschnitte, zwischen denen z.B. ein Behälter angeordnet ist, umfassen.

Hierbei kann es sich um einen Messbehälter oder einen eine Reagenz, insbesondere eine Trockenreagenz, enthaltenden Behälter handeln.

In weiterer Ausgestaltung der Erfindung weisen die Transportstrecken mehrerer Vorratsbehälter einen gemeinsamen, z.B. von einer Mischkammer zu der genannten Öffnung an der Schnittstelle führenden Abschnitt auf.

Ferner kann die Transportstrecke mehrere, zueinander parallel oder in Reihe geschaltete Abschnitte aufweisen, die z.B. von einer Verteilerkammer zu mehreren Öffnungen an der Schnittstelle führen.

Die Erfindung wird nachfolgend anhand von Ausführungsbeispielen und der beiliegenden, sich auf diese Ausführungsbeispiele beziehenden Zeichnungen näher erläutert. Es zeigen:
- Fig. 1: ein erstes Ausführungsbeispiel für eine erfindungsgemäße Speichervorrichtung in einer geschnittenen Seitenansicht,
- Fig. 2: die Speichervorrichtung von Fig. 1 in einer Draufsicht,
- Fig. 3: eine Detailansicht der Speichervorrichtung von Fig. 1 und 2,
- Fig. 4: die Speichervorrichtung von Fig. 1 während der Entnahme eines gespeicherten Fluids,
- Fig. 5: eine Detailansicht der in Fig. 4 gezeigten Speichervorrichtung,
- Fig. 6: ein Ausführungsbeispiel für eine Transportstrecke einer Speichervorrichtung nach der Erfindung in einem Querschnitt,
- Fig. 7: ein Ausführungsbeispiel für eine Vorratskammer einer Speichervorrichtung nach der Erfindung in einer Schnittdarstellung,
- Fig. 8 - 10: verschiedene Speichervorrichtungen nach der Erfindung, die in eine Flusszelle integriert sind, in einer geschnittenen Seitenansicht,
- Fig. 11 - 14: weitere Ausführungsbeispiele für Speichervorrichtungen nach der Erfindung in einer Draufsicht,
- Fig. 15: eine Speichervorrichtung nach der Erfindung mit einer Transportstrecke, die mehrere Zwischenbehälter aufweist, in einer Seitenansicht,
- Fig. 16: ein weiteres Ausführungsbeispiel für eine Speichervorrichtung nach der Erfindung,
- Fig. 17: Ausführungsbeispiele für Sollbruchstellen, und
- Fig. 18: ein Ausführungsbeispiel für eine Vorratskammer einer erfindungsgemäßen Speichervorrichtung.

Eine in Fig. 1 gezeigte Speichervorrichtung für die Speicherung eines Fluids 1 ist mit einer das Fluid 1 z.B. als Reagenz verarbeitenden Flusszelle 2, die eine Grundplatte 3 und eine untere Abdeckfolie 4 aufweist, verbunden.

Die Speichervorrichtung umfasst eine Vorratskammer 5 für das Fluid 1, welche durch eine tiefgezogene Ausbuchtung 6 in einer Folie 7 und eine die Ausbuchtung 6 abdeckende, mit der Folie 7 verbundene Folie 8 gebildet ist.

Die Folien 7 und 8 sind bis auf den Bereich der Vorratskammer 5 sowie den Bereich einer Transportstrecke 9 über ihre gesamte Fläche miteinander verbunden, z.B. verschweißt oder verklebt. Im Bereich der Transportstrecke 9 liegen, wie insbesondere aus Fig. 3 hervorgeht, die Folien 7 und 8 nur aneinander an. Ein schmaler Schweiß- oder Klebebereich, der eine Sollbruchstelle 10 bildet, trennt den Innenraum der Vorratskammer 5 von der Transportstrecke 9. Abweichend von dem hier beschriebenen Ausführungsbeispiel brauchen die Folien 7 und 8 außerhalb der Vorratskammer und der Transportstrecke nicht über ihre gesamte Fläche miteinander verbunden sein. Es genügt ein die Vorratskammer und die Transportstrecke begrenzender Verbindungsbereich, welcher der Druckbeaufschlagung mehr als die Sollbruchstelle 10 standhält.

Die Transportstrecke 9 führt zu einer Durchgangsöffnung 11 in der Folie 8, die zu einer Durchgangsöffnung 26 in der Grundplatte 3 vorzugsweise deckungsgleich ist. Von der Sollbruchstelle 10 an nimmt die Breite der Transportstrecke bis zu der Durchgangsöffnung 11 stetig ab. Die Speichervorrichtung ist mit der Grundplatte 3 über die Folie 8 verklebt.

Die Durchgangsöffnung 26 in der Grundplatte 3 führt zu einem Kanal 13 in der Flusszelle 2, welcher z.B. an einer das Fluid 1 aufnehmenden Reaktionskammer (nicht gezeigt) endet.

Zum Einbringen des gespeicherten Fluids 1 in die das Fluid verarbeitende Flusszelle 2 wird die bis dahin hermetisch verschlossene Vorratskammer 5 gemäß Pfeil 14 (Fig. 4) zusammengedrückt, wobei unter dem Druck des Fluids 1 die Sollbruchstelle 10 aufbricht. Das unter Druck stehende Fluid 1 erschließt sich einen Transportkanal 15, indem es im Bereich der Transportstrecke 9 die Folie 7 unter Dehnung verformt, wie dies in Fig. 5 dargestellt ist. Das Fluid 1 gelangt schließlich durch die Durchgangsöffnungen 11 und 26 hindurch in den durch die Folie 4 abgedeckten Kanal 13 in der Flusszelle 2.

Indem das Ausgangsvolumen der Transportstrecke 9 bei hermetisch abgeschlossener Vorratskammer 5 bei null liegt und das aus der Vorratskammer unter Druck austretende Fluid 1 selbst erst das Innenvolumen der Transportstrecke 9 bildet und sich einen Transportkanal 15 erschließt, können sich in dem in die Flusszelle 2 übertretenden Fluidstrom keine Luftblasen bilden, welche die Verarbeitung oder/und Funktion des Fluids 1 in der Flusszelle 2 beeinträchtigen.

Vorteilhaft erlaubt die vorangehend beschriebene Speichervorrichtung ferner eine sehr genaue Dosierung einzelner, aus der Vorratskammer 5 ausgedrückter Teilmengen des darin gespeicherten Fluids 1. Wird der Druck gemäß Pfeil 14 zurückgenommen, so schließt sich infolge elastischer Rückstellkraft der Folie 7 die Transportstrecke und der in die Flusszelle überführte Fluidstrom kommt zum Erliegen. Alternativ könnte der Fluidstrom durch ein auf die Transportstrecke 9 gemäß Pfeil 16 einwirkendes Sperrelement, im einfachsten Fall in der Form eines Stempels, unterbrochen und die Transportstrecke zusammen mit dem die Folien 7 und 8 gegeneinander drückenden Sperrelement als Ventil genutzt werden, das die Entnahme gewünschter Teilmengen des gespeicherten Fluidvorrats ermöglicht.

Bleibt der Druck auf die Vorratskammer gemäß Pfeil 14 bestehen, so wirkt das Sperrelement gemäß Pfeil 16 als Proportionalventil. Je nach der Position des Sperrelements kann das unter Druck stehende Ventil den Querschnitt der Transportstrecke unterschiedlich weit ausbilden, wodurch sich die Fließgeschwindigkeit des Fluids steuern lässt.

Wenn die Grundplatte 3 mit der Abdeckfolie 4 im Bereich des Sperrelements 16 einen Durchbruch aufweist, so kann die Ventilfunktion unabhängig von der Festigkeit und Steifigkeit der Grundplatte, die ansonsten zu dem Sperrelement ein Gegenlager bildet, mit Hilfe eines zweiten, aus entgegengesetzter Richtung vorschiebbaren Sperrelements noch effizienter ausgeführt werden.

Abweichend von dem anhand von Fig. 1 bis 5 beschriebenen Ausführungsbeispiel könnte die Folie 8 entfallen und die Folie 7 direkt mit der Grundplatte 3 verbunden werden, so dass die Ausbuchtung 6 und die Transportstrecke 9 auf einer Seite direkt durch die Grundplatte 3 begrenzt sind.

In den weiteren Figuren sind gleiche oder gleichwirkende Teile mit derselben Bezugszahl bezeichnet, wobei der betreffenden Bezugszahl der Buchstabe a, b usw. beigefügt ist.

Fig. 6 zeigt ein Ausführungsbeispiel für eine Transportstrecke 9a, die durch eine Folie 7a und eine Folie 8a gebildet ist, wobei die Folien außerhalb der Transportstrecken 9a, wie bei dem Ausführungsbeispiel gemäß Fig. 1 bis 5, miteinander verklebt bzw. verschweißt sind. Abweichend von diesem Ausführungsbeispiel haben beide Folien Platz zur Verformung, insbesondere unter Dehnung, so dass sie einen Transportkanal 15a mit beidseitig gewölbten Wänden bilden können. Entsprechend der Steifigkeit der Folien 7a und 8a kann sich eine symmetrische oder asymmetrische Wölbung ergeben.

Ebenso könnte gemäß Fig. 7 eine Vorratskammer 5b durch zwei Folien 7b und 8b mit je einer Ausbuchtung 6b bzw. 6b' gebildet sein. Die Ausbuchtungen können in Form und Abmessungen unterschiedlich sein, je nach den beim kalten oder warmen Tiefziehen verwendeten Tiefziehwerkzeugen.

Die Form der Vorratskammer kann von der in den Fig. 1 bis 5 gezeigten Kammer abweichen und nicht rund sondern z.B. länglich sein.

Eine in Fig. 8 gezeigte Speichervorrichtung mit einer Vorratskammer 5c und einer Transportstrecke 9c, die etwa der in Fig. 1 bis 5 beschriebenen Speichervorrichtung entspricht, ist in eine Flusszelle 2c integriert. Die Flusszelle weist eine gestufte Grundplatte 3c sowie eine Deckplatte 17 auf. Die Speichervorrichtung ist zwischen der Deckplatte 17 und einer auf der Grundplatte 3c aufliegenden Schicht 18 aus einem Elastomermaterial eingebunden.

Bei dem Ausführungsbeispiel von Fig. 9 bildet eine elastische Membran 19 eine Speichervorrichtung. Die elastische Membran besteht z.B. aus einem thermoplastischen Elastomer oder/und aus Silikonmaterial. Eine Transportstrecke 9d, ist durch die Membran 19 und eine Grundplatte 3d der Flusszelle begrenzt.

Das Ausführungsbeispiel von Fig. 10 unterscheidet sich von den vorangehenden Ausführungsbeispielen dadurch, dass keine durch die Grundplatte durchgehende Durchgangsöffnung 26d gebildet ist, sondern sich ein Kanal 13e unmittelbar an eine Transportstrecke 9e anschließt.

Fig. 11 zeigt eine Speichervorrichtung mit einer Vorratskammer 5f und einer Transportstreck 9f in einer Draufsicht. Abweichend von den vorangehenden Ausführungsbeispielen ist die Transportstrecke nicht geradlinig sondern gekrümmt ausgebildet, so dass eine Austrittsöffnung an einer gewünschten Stelle angeordnet ist.

Fig. 12 zeigt eine Speichervorrichtung mit einer Vorratskammer 5g und einer Transportstrecke 9g. Die Transportstrecke verzweigt sich in Abschnitte 20 und 21, wobei der Abschnitt 20 zu einer Austrittsöffnung 11g und der Abschnitt 21 zu einer Austrittsöffnung 11g' führt. Die Transportstrecke erfüllt in diesem Fall die Funktion eines Fluidverteilers.

Eine in Fig. 13 gezeigte Speichereinrichtung weist zwei Vorratskammern 5h und 5h' auf. Transportstrecken 9h und 9h' führen zu einer Mischkammer 22, von der ein gemeinsamer Transportstreckenabschnitt 23 zu einer Austrittsöffnung 11h führt. Der Transportstreckenabschnitt 23 weist eine Mäanderform auf, welche die Durchmischung der beiden Fluide unterstützt. Die Transportstrecke erfüllt daher die Funktion eines Fluidmischers.

Wird z.B. die Vorratskammer 5h mit einem Fluid in Form einer Reagenz oder Probe in die Vorratskammer 5h' mit einem dem Transport dienenden Fluid, z.B. Luft oder Gas, gefüllt, so kann die Transportstrecke zum genauen Abmessen und Weitertransportieren einer definierten Fluidmenge dienen (Metering). In diesem Fall wird im ersten Schritt eine Reagenz oder Probemenge in den Transportkanal überführt, bis sie z.B. die Durchgangsöffnung 11h erreicht hat, was im Falle einer transparenten, z.B. aus einem transparenten Kunststoff bestehenden Flusszelle durch visuelle Beobachtung kontrolliert werden kann. Dann wird die Druckbeaufschlagung der Reagenz unterbrochen und das Transportfluid in der Kammer 5h' einer Druckbeaufschlagung unterworfen. Dies führt zum Weitertransport des sich im Transportstreckenabschnitt 23 befindenden Fluids und damit zum Weitertransport einer definierten Reagenzmenge. Mit Hilfe von Sperrelementen lässt sich dieser Vorgang so oft wiederholen, bis die Vorratskammern vollständig entleert sind.

Eine in Fig. 14 gezeigte Speichervorrichtung mit einer Vorratskammer 5i und einer Transportstrecke 9i weist einen in der Transportstrecke angeordneten Zwischenbehälter auf, der innenseitig mit einer Trockenreagenz beschichtet ist. Durchströmt das Fluid den Zwischenbehälter 24, dessen Innenraum sich ebenso wie derjenige der Transportstrecke insgesamt erst durch das Fluid erschließt, so wird die Trockenreagenz wenigstens teilweise aufgelöst und in dem Fluid mittransportiert. Vorteilhaft lässt sich der erschließbare Innenraum des Zwischenbehälters 24 entsprechend des wirkenden und durch die Druckbeaufschlagung 14 bzw. Einstellung durch das Sperrelement 16 einstellbaren Flüssigkeitsdrucks sehr flach einstellen, und das Auflöseverhalten der Trockenreagenz in gewünschter Weise beeinflussen.

Eine in Fig. 15 gezeigte Speichervorrichtung mit einer Vorratskammer 5j enthält in einer Transportstrecke 9j verschiedene Behälter 25, die z.B. mit verschiedenen Trockenreagenzmaterialien gefüllt sein könnten.

Die in den Fig. 11 bis 15 gezeigten Ausführungsformen von Transportstrecken lassen sich miteinander kombinieren. Die Speichervorrichtung übernimmt damit die Funktionen einer Flusszelle. Im Extremfall weist eine nachgeschaltete Verarbeitungseinrichtung gar keine Flusszellenfunktionen mehr auf, wie z.B. ein der Speichervorrichtung nachgeschalteter elektrischer oder elektrochemischer Sensor.

Eine in Fig. 16 gezeigte Speichervorrichtung mit einer Vorratskammer 5k ist mit einer Flusszelle 2k verbunden. Eine Grundplatte 3k der Flusszelle 2k ist auf einer Folie 7k angeordnet, durch deren Ausbuchtung die Vorratskammer 5k gebildet ist. Die Folie 7k deckt einen in der Grundplatte 3k gebildeten Kanal 13k ab, der über eine Durchgangsöffnung 11k in Verbindung mit einer Transportstrecke 9k der Speichervorrichtung steht.

Eine der Folie 4 entsprechende Abdeckfolie könnte auf der dem Kanal 13 abgewandten Seite der Grundplatte angebracht und dort könnten weitere Kanäle gebildet sein, die sich in der Projektion gesehen, mit dem Kanal 13 kreuzen können. Somit lassen sich bei gleichem Fertigungsaufwand der Flusszelle zusätzliche Funktionen erreichen.

Indem, wie im vorliegenden Fall, die Dicke der Grundplatte 3k größer als die Höhe der Vorratskammer 5k ist, ist die Kammer gegen unsachgemäße Handhabung, insbesondere bei Stapellagerung der Speichervorrichtung geschützt. Die Handhabung der Speichervorrichtung ist damit insgesamt sicherer.

Fig. 17 zeigt unterschiedliche Ausführungen für Sollbruchstellen, die sich unmittelbar angrenzend an eine Vorratskammer über die gesamte Breite einer Transportstrecke ausdehnen und als Schweiß- oder/und Klebeverbindung zwischen zwei Folien ausgebildet sind. Die in Fig. 17a durch Pfeile angedeutete Abmessung der Schweißverbindung, die vorzugsweise zwischen 0,01 und 5mm, insbesondere 0,1 und 2mm liegt, ist maßgebend für den erforderlichen Öffnungsdruck.

Wie aus Fig. 17b hervorgeht, kann die Form der Sollbruchstelle von einem Rechteck abweichen und z.B. die dort gezeigte Pfeilform aufweisen. Auf diese Weise lassen sich fertigungstechnisch leichter herstellbare Schweißnähte größerer Breite bilden, ohne dass der erforderliche Öffnungsdruck mit der Breite proportional ansteigt.

Fig. 18 zeigt eine durch Folien 7l und 8l gebildete Vorratskammer 5l. im entleerten, in Fig. 18a gezeigten Zustand liegen die Folien 7l und 8l aneinander an und das durch die Folien eingeschlossene Volumen liegt bei null. Im gefüllten Zustand gemäß Fig. 18b sind die Folien 7l und 8l entsprechend dem Füllungsgrad wie bei einem gefüllten Beutel gedehnt. Der Einschluss der Füllmenge erfolgt durch Verschließen einer letzten Schweißnaht. Vorteilhaft lässt sich die Vorratskammer vollständig entleeren und die Kraft zum Entleeren steigt nicht, wie bei den vorangehend beschriebenen Ausführungsbeispielen, mit der Grad der Entleerung an.

Vorteilhaft werden die Komponenten der vorangehend beschriebenen Vorrichtungen nach Massenfertigungsverfahren hergestellt, wobei die beschriebenen Folien mittels Tiefziehen geformt, Grundplatten durch Spritzgießen erzeugt und Kleben oder Schweißen als Verbindungstechnologien eingesetzt werden. Als Materialien eignen sich vor allem Kunststoffe, insbesondere Kunststofffolien aber auch Metalle und Metallfolien und/oder Verbundwerkstoffe, wie z.B. Leiterplattenmaterial.

## Patentansprüche

1. Mikrofluidische Speichervorrichtung,
mit wenigstens einer durch Ausbuchtung einer Folie (7,8) oder Membran (19) gebildeten, hermetisch geschlossenen Vorratskammer (5) für ein Fluid (1),
einer durch einen Schweiß- oder Klebebereich gebildeten Sollbruchstelle (10) zur Bildung einer Öffnung der Vorratskammer (5) und mit
einer von der Vorratskammer (5) zu einer Öffnung (11) der Speichervorrichtung führenden Transportstrecke (9) zum Transport von Fluid (1) aus der Speichervorrichtung bei Zusammendrücken der Vorratskammer (5),
wobei das Innenvolumen der Transportstrecke (9) bei hermetisch geschlossener Vorratskammer (5) bei null liegt,
die Transportstrecke (9) durch einen beim Zusammendrücken der Vorratskammer (5) aus der Vorratskammer (5) austretenden Fluidstrom zu einem Transportkanal (15) aufschließbar ist
und wobei die Transportstrecke (9) bei hermetisch geschlossener Vorratskammer (5) aneinander anliegende, jeweils durch eine Folie (7,8) oder eine Folie (7) und eine steife Platte (3) gebildete Kanalwände aufweist und wenigstens eine Kanalwand unter Aufschließung des Transportkanals (5) durch den Fluidstrom verformbar ist,
**dadurch gekennzeichnet,**
**dass** der die Sollbruchstelle bildende Schweiß- oder Klebebereich den Innenraum der Vorratskammer (5) von der Transportstrecke (9) trennt und dass die Folien (7,8) bzw. die Folie (7) und die steife Platte (3) vor dem Aufschließen des Transportkanals (15) im Bereich der Transportstrecke ohne Verbindung aneinander anliegen.

2. Speichervorrichtung nach Anspruch 1,
**dadurch gekennzeichnet,**
**dass** die Transportstrecke (9) zu einer Öffnung (11) an einer Schnittstelle zwischen der Speichervorrichtung und einer mikrofluidischen Verarbeitungseinrichtung (2) führt.

3. Speichervorrichtung nach Anspruch 2,
**dadurch gekennzeichnet,**
**dass** die Speichervorrichtung in die Verarbeitungseinrichtung (2) integriert ist.

4. Speichervorrichtung nach einem der Ansprüche 1 bis 3,
**dadurch gekennzeichnet,**
**dass** die Transportstrecke (9) mehrere Abschnitte, zwischen denen z.B. ein Zwischenbehälter (22,24,25) angeordnet ist, umfasst.

5. Speichervorrichtung nach einem der Ansprüche 1 bis 4,
**dadurch gekennzeichnet,**
**dass** die Transportstrecken mehrerer Vorratsbehälter (5h,5h') einen gemeinsamen, z.B. von einer Mischkammer (22) zu der Öffnung (11h) an der Schnittstelle führenden Abschnitt (23) aufweisen.

6. Speichervorrichtung nach einem der Ansprüche 1 bis 5,
**dadurch gekennzeichnet,**
**dass** die Transportstrecke (9g) mehrere zueinander parallel geschaltete, z.B. von einer Verteilerkammer, zu einer Öffnung (11g, 11g') an der Schnittstelle führende Abschnitte (20,21) umfasst.

7. Speichervorrichtung nach einem der Ansprüche 1 bis 6,
**dadurch gekennzeichnet,**
**dass** das Innenvolumen der Vorratskammer (5l) im entleerten Zustand bei null liegt.

## Claims

1. Microfluidic storage apparatus,
having at least one hermetically closed storage chamber (5), formed by making a film (7, 8) or membrane (19) bulge, for a fluid (1),
an intended breaking point (10), formed by a welded or adhesively bonded region, for forming an opening in the storage chamber (5) and having
a transport section (9) which leads from the storage chamber (5) to an opening (11) in the storage apparatus and is intended for the transport of fluid (1) out of the storage apparatus when the storage chamber (5) is compressed,
wherein the inner volume of the transport section (9) is zero when the storage chamber (5) is hermetically closed,
the transport section (9) can be opened up to form a transport channel (15) by a fluid flow leaving the storage chamber (5) when the storage chamber (5) is compressed,
and wherein, when the storage chamber (5) is hermetically closed, the transport section (9) has channel walls which lie against one another and are each formed by a film (7, 8) or a film (7) and a rigid plate (3),
and at least one channel wall can be deformed by the fluid flow when the transport channel (5) is opened up,
**characterized in that**
the welded or adhesively bonded region forming the intended breaking point separates the inner space of the storage chamber (5) from the transport section (9) and **in that** the films (7, 8), or the film (7) and the rigid plate (3), lie against one another prior to the opening up of the transport channel (15) in the region of the transport section without a connection.

2. Storage apparatus according to Claim 1,
**characterized in that**
the transport section (9) leads to an opening (11) at an interface between the storage apparatus and a microfluidic processing device (2).

3. Storage apparatus according to Claim 2,
**characterized in that**
the storage apparatus is integrated in the processing device (2).

4. Storage apparatus according to one of Claims 1 to 3,
**characterized in that**
the transport section (9) comprises multiple portions, between which, for example, an intermediate container (22, 24, 25) is arranged.

5. Storage apparatus according to one of Claims 1 to 4,
**characterized in that**
the transport sections of multiple storage containers (5h, 5h') have a common portion (23) which leads, for example, from a mixing chamber (22) to the opening (11h) at the interface.

6. Storage apparatus according to one of Claims 1 to 5,
**characterized in that**
the transport section (9g) comprises multiple portions (20, 21) which are connected in parallel with one another and lead, for example, from a distribution chamber to an opening (11g, 11g') at the interface.

7. Storage apparatus according to one of Claims 1 to 6,
**characterized in that**
the inner volume of the storage chamber (51) is zero in the empty state.

## Revendications

1. Dispositif de stockage microfluidique
présentant au moins un réservoir (5), formé par un renflement d'une feuille (7, 8) ou d'une membrane (19), hermétiquement fermé, pour un fluide (1),
un point destiné à la rupture (10) formé par une zone de soudure ou de collage, destiné à former une ouverture du réservoir (5) et présentant
une voie de transport (9) allant du réservoir (5) vers une ouverture (11) du dispositif de stockage, destinée au transport de fluide (1) hors du dispositif de stockage lors de l'écrasement du réservoir (5),
le volume interne de la voie de transport (9) valant zéro lorsque le réservoir (5) est hermétiquement fermé,
la voie de transport (9) pouvant être ouverte par un flux fluidique, sortant du réservoir (5) lors de l'écrasement du réservoir (5), en un canal de transport (15) et la voie de transport (9), lorsque le réservoir (5) est hermétiquement fermé, présentant des parois de canal jointives, formées à chaque fois par une feuille (7, 8) ou par une feuille (7) et une plaque rigide (3) et au moins une paroi de canal étant déformable, avec ouverture du canal de transport (5), par le flux fluidique, **caractérisé en ce que** la zone de soudage ou de collage formant le point destiné à la rupture sépare l'espace interne du réservoir (5) de la voie de transport (9) et **en ce que** les feuilles (7, 8) ou, selon le cas, la feuille (7) et la plaque rigide (3) sont placées l'une contre l'autre sans être reliées dans la zone de la voie de transport avant l'ouverture du canal de transport (15).

2. Dispositif de stockage selon la revendication 1,
**caractérisé en ce que** la voie de transport (9) va vers une ouverture (11) au niveau d'une interface entre le dispositif de stockage et un dispositif de traitement (2) microfluidique.

3. Dispositif de stockage selon la revendication 2, **caractérisé en ce que** le dispositif de stockage est intégré dans le dispositif de traitement (2).

4. Dispositif de stockage selon l'une des revendications 1 à 3, **caractérisé en ce que** la voie de transport (9) comprend plusieurs sections entre lesquelles est par exemple agencé un réservoir intermédiaire (22, 24, 25).

5. Dispositif de stockage selon l'une des revendications 1 à 4, **caractérisé en ce que** les voies de transport de plusieurs réservoirs (5h, 5h') présentent une section (23) commune, allant par exemple d'une chambre de mélange (22) vers l'ouverture (11h) au niveau de l'interface.

6. Dispositif de stockage selon l'une des revendications 1 à 5, **caractérisé en ce que** la voie de transport (9g) comprend plusieurs sections montées en parallèle l'une par rapport à l'autre, allant par exemple d'une chambre de distribution vers une ouverture (11g, 11g') au niveau de l'interface.

7. Dispositif de stockage selon l'une des revendications 1 à 6, **caractérisé en ce que** le volume interne du réservoir (5l) dans l'état vidé vaut zéro.
